# EUROPÄISCHE PATENTSCHRIFT

(11) **EP 0 782 647 B1**
(45) Veröffentlichungstag und Bekanntmachung des Hinweises auf die Patenterteilung: **19.01.2000**
(21) Anmeldenummer: 95936363.1
(22) Anmeldetag: 22.09.1995
(51) Int. Cl.: E01B 25/00

(54) **VERFAHREN ZUR ANORDNUNG UND ANORDNUNG VON FUNKTIONSKOMPONENTEN AN DER TRAGKONSTRUKTION VON FAHRWEGEN FÜR SPURGEBUNDENE FAHRZEUGE, INSBESONDERE MAGNETSCHWEBEBAHNEN**
METHOD OF ARRANGING, AND ARRANGEMENT OF, FUNCTIONAL COMPONENTS ON THE SUPPORT STRUCTURE OF TRACKS OF RAIL-BORNE VEHICLES, IN PARTICULAR MAGNETIC CUSHION TRAINS
PROCEDE D'INSTALLATION ET INSTALLATION D'ELEMENTS FONCTIONNELS SUR UNE STRUCTURE PORTEUSE DE VOIES DESTINEES A DES VEHICULES GUIDES, NOTAMMENT A DES TRAINS A SUSTENTATION MAGNETIQUE

(30) Priorität: 23.09.1994 DE 4434121
(43) Veröffentlichungstag der Anmeldung: 09.07.1997
(73) Patentinhaber: Thyssen Transrapid System GmbH, 34127 Kassel (DE)
(72) Erfinder: RASCHBICHLER, Hans, Georg, D-85521 Ottobrunn (DE); MILLER, Luitpold, D-85521 Ottobrunn (DE); SCHWINDT, Gert, D-82194 Gröbenzell (DE); RAMPELMANN, Reinhard, D-82319 Starnberg (DE); ROSIN, Christian, D-86934 Reichling (DE)
(74) Vertreter: Dahlkamp, Heinrich-Leo, Dipl.-Ing.
(86) Internationale Anmeldenummer: EP9503755
(87) Internationale Veröffentlichungsnummer: WO9609438

(56) Entgegenhaltungen:
- EP-A- 0 410 153
- EP-A- 0 585 763
- DE-A- 4 219 200
- DE-C- 3 702 421
- DE-C- 3 837 774

## Beschreibung

Die Erfindung betrifft ein Verfahren zur Anordnung und eine Anordnung von Funktionskomponenten an einer Tragkonstruktion von Fahrwegen für spurgebundene Fahrzeuge, insbesondere Magnetschwebebahnen, gemäß den Oberbegriffen der Ansprüche 1 und 5.

Fahrwege für spurgebundene Transportsysteme, insbesondere von Magnetschwebebahnen, weisen eine Vielzahl von Funktionskomponenten, wie Ausrüstungsteile zum Tragen, Führen und Bewegen des Fahrzeuges und Einrichtungen für die Informationsübermittlung und den Energieaustausch zwischen Fahrzeug und Fahrweg auf. Diese Komponenten müssen zueinander und zu dem sich vergleichsweise schnell bewegenden Fahrzeug in definierter Lage sein.

Aus dem Stand der Technik sind verschiedene Möglichkeiten bekannt, um die Forderung nach einer lagegenauen Positionierung von Ausrüstungsteilen und Funktionskomponenten an Fahrwegträgern für spurgebundene Transportsysteme zu erfüllen.

So können nach der DE-OS 27 15 717 für eine Positionierung und Befestigung der Fahrwegausrüstung justierbare Schraubverbindungen zum Einsatz gelangen, die fertigungsbedingt entstandene Toleranzen in der Lage der im Fahrweg befindlichen Befestigungsmittel ausgleichen.

Desweiteren ist der Zeitschrift für Eisenbahnwesen und Verkehrstechnik Glasers Annalen, 105 (1981), Nr. 7/8, Seite 210, zu entnehmen, daß eine genaue Positionierung von Ausrüstungsteilen zu erreichen ist, indem Befestigungsbolzen in definierter Lage in die Tragkonstruktion des Fahrweges eingegossen werden.

Vorgenannten Lösungen ist ein erheblicher, insbesondere in der aufwendigen Justierung von Befestigungs- bzw. Verbindungselementen begründeter, Nachteil gemeinsam.

Nach der in der EP 0 151 283 B1 enthaltenen Lehre werden in einem der Fertigung der Tragkonstruktion nachgeschalteten Arbeitsgang die an der Tragkonstruktion befindlichen Anschlußkörper mit maßgenauen Durchgangslöchern und/oder Ansenkungen versehen. Hierdurch ist eine stark vereinfachte Montage der Ausrüstungsteile der Tragkonstruktion möglich.

Die in der DE 42 19 200 A1 dargestellte Lösung erbringt den Vorteil einer vergleichsweise einfachen Montage der Funktionskomponenten zu einem kastenartigen und eigenstabilen Modul, der nachfolgend an den Längsrändern des Fahrwegträgers befestigt wird. Die erhebliche Masse des aus mehreren Funktionskomponenten zusammengesetzten Moduls und seine Längserstreckung stehen einer lagegenauen Positionierung eines solchen Moduls entgegen.

Der Erfindung liegt die Aufgabe zugrunde, eine weitere Vereinfachung bei der lagegenauen Anordnung der Funktionskomponenten an der Tragkonstruktion von Fahrwegen für spurgebundene Fahrzeuge herbeizuführen.

Erfindungsgemäß wird diese Aufgabe bei einem gattungsgemäßen Verfahren derart gelöst, daß eine erste Funktionskomponente mit Positionierelementen versehen wird, daß die Positionierelemente in, im Bereich der Kragarme des Fahrwegträgers vorgesehene, Durchbrüche eingesetzt werden und diese durchgreifen, und daß danach gegenseitig an den Positionierelementen eine zweite Funktionskomponente zur Anlage gebracht wird.

Weiterhin besteht eine Lösung vorgenannter Aufgabe bei einer gattungsgemäßen Anordnung darin, daß an der ersten Funktionskomponente Positionierelemente vorgesehen sind, die in definiertem Abstand zu einer Funktionsfläche der ersten Funktionskomponente Anschlußflächen für eine gegenseitige, relativ zur ersten Funktionskomponente lagegenaue Anordnung der zweiten Funktionskomponente aufweisen und daß am Fahrweg Anschlußorte für die erste Funktionskomponente vorgesehen sind, in die die Positionierelemente der ersten Funktionskomponente eingefügt sind.

Mit der Erfindung ist der Vorteil verbunden, ausgehend von der lagegenauen Fixierung einer ersten Funktionskomponente, die mit gegenüber weiteren Funktionskomponenten wirkenden Positionierelementen versehen ist, weitere Funktionskomponenten an der Tragkonstruktion des Fahrweges in die erforderliche Lage relativ zur Tragkonstruktion zu bringen, ohne daß die Lage dieser Funktionskomponenten relativ zur Tragkonstruktion bestimmt werden müßte. Die erforderliche Lage ergibt sich zwangsläufig, wenn die weiteren Funktionskomponenten zur Anlage an die Positionierelemente der ersten Funktionskomponente gebracht werden. Damit kann der Justieraufwand für die Gesamtheit der mit dem Fahrweg zu verbindenden Funktionskomponenten erheblich verringert werden.

Desweiteren ergibt sich die Möglichkeit, über die Anzahl der Positionierelemente pro Fahrweg-Längeneinheit die Genauigkeit der Lage der Funktionskomponenten zum Fahrweg gezielt festzulegen. Damit können auch Unstetigkeiten beim Übergang von einem Abschnitt einer Funktionskomponente zu benachbarten Abschnitten der gleichen Funktionskomponente vermieden werden.

Weiterhin liegt es im Bereich der Erfindung, auch weitere Funktionskomponenten mit Positionierelementen zu versehen, wobei auch Positionierelemente verschiedener Funktionskomponenten zur direkten gegenseitigen Anlage gebracht werden können.

In zweckmäßiger Durchführung des Verfahrens wird die erste Funktionskomponente relativ zur Tragkonstruktion des Fahrweges lagegenau angeordnet.

Die zweite Funktionskomponente kann mit den Positionierelementen der ersten Funktionskomponente in vorbestimmter Relativlage der Funktionskomponenten zueinander stoffschlüssig verbunden werden, um die auf die zweite Funktionskomponente wirkenden Kräfte über die Positionierelemente der ersten Funktionskomponente in den Fahrweg einzutragen.

Weiterhin ist es vorteilhaft, die mit der ersten Funktionskomponente verbundenen Positionierelemente als Halteelemente für eine Verankerung in der Tragkonstruktion des Fahrweges auszubilden und eine starre Verbindung dieser Positionierelemente mit der Tragkonstruktion herzustellen.

Bei einer bevorzugten Ausführung der Anordnung sind die Kragarme des Fahrweges mit Durchbrüchen versehen, in denen die Positionierelemente der ersten Funktionskomponente Aufnahme finden.

Desweiteren können Positionierelemente der ersten Funktionskomponente als Befestigungsmittel der ersten Funktionskomponente an der Tragkonstruktion des Fahrweges ausgebildet sein.

Bei einer bevorzugten Anordnung sind die Positionierelemente der ersten Funktionskomponente aus Verankerungen und Verbindungsstegen mit Stirnflächen als Anschlußflächen für die lagegenaue Anordnung der zweiten Funktionskomponente zusammengesetzt, so daß den Positionierelementen neben der Positionierung auch eine Befestigungsfunktion zukommt.

Bei der ersten Funktionskomponente kann es sich um Statorpakete handeln, die zweckmäßigerweise form- und kraftschlüssig über Nuttraversen und Schraubverbindungen mit den Ankerbolzen der Verankerung verbunden sind, wobei der von der Nuttraverse ausgehende Formschluß erst nach Ausfall des von den Schraubverbindungen vermittelten Kraftschlusses wirksam wird.

Die Erfindung wird nachstehend anhand von Zeichnungen, die eine bevorzugte Ausführungsform der Erfindung darstellen, näher erläutert.

Es zeigen:
- Fig. 1: - einen Fahrwegträger in Betonbauweise, ausgerüstet mit Statorpaketen, Gleitleisten und Seitenführungsschienen als Funktionskomponenten,
- Fig. 2: - ein Statorpaket mit Verankerungen, von denen ein Teil Verbindungsstege für die Anordnung von Gleitleisten als weitere Funktionskomponenten aufweist,
- Fig. 3: - eine Teilschnitt-Darstellung quer zum Fahrwegtrager im Bereich der mit Verbindungsstegen versehenen Verankerungen und
- Fig. 4: - eine Schnittdarstellung gemäß Fig. 3. jedoch längs zum Fahrwegträger.

Der in Fig. 1 in seiner Querschnittsform dargestellte Fahrwegträger 1 ist an den beidseitig angeordneten Kragarmen 2 jeweils mit für den Betrieb des spurgebundenen Fahrzeuges notwendigen Statorpaketen 3, Gleitleisten 4 und Seitenführungsschienen 5 versehen.

Für eine Befestigung der Statorpakete 3 kommen, wie aus Fig. 2 ersichtlich, zwei unterschiedliche Verankerungen 6 zum Einsatz. Gemeinsam ist den Verankerungen 6, daß sie über kraftschlüssig auf Nuttraversen 7 und Ankerbolzen 8 wirkende Schraubverbindungen 9 gebildet werden. Sie unterscheiden sich dagegen im dem Statorpaket 3 abgewandten Endstück der Verankerung 6. So ist bei einem Teil der Verankerungen 6 das Endstück durch einen Verbindungssteg 10 verlängert, so daß eine Verbindung mit der Gleitleiste 4 erfolgen kann. Dabei wird das Maß der Verlängerung von dem erforderlichen Abstand der Statorpaketunterkante 11 von der Gleitleiste 4 bestimmt.

Zur Befestigung der Statorpakete 3 und Gleitleisten 4 am Fahrwegträger 1 werden die mit den Verankerungen 6 versehenen Statorpakete 3 in die erforderliche Lage relativ zum Fahrwegträger 1 gebracht, wobei die Verankerungen 6 in Durchbrüche 12 des Fahrwegträgers 1 eintauchen (Fig. 3, 4). In dieser Lage werden die Statorpakete 3 fixiert bis der in die Durchbrüche 12 eingebrachte Vergußmörtel erhärtet ist.

Hiernach wird die Gleitleiste 4, die vorzugsweise aus Stahl besteht, auf die Stirnflächen 13 der Verbindungsstege 10 aufgelegt und im Fahrwegträger 1 verankert. Ein definierter Abstand zwischen der Statorpaketunterkante 11 und der auf dem Fahrwegträger 1 befindlichen Gleitleiste 4 ist sichergestellt, indem die Verankerungen 6 einer ersten Funktionskomponente, hier der Statorpakete 3, erfindungsgemäß modifiziert, zu einem Positionierelement für eine weitere Funktionskomponente, der Gleitleiste 4, werden.

Weiterhin besteht die Möglichkeit, die Gleitleiste 4 mit den Verbindungsstegen 10 der Verankerungen 6 der Statorpakete 3 starr zu verbinden. In einem solchen Fall wird das Statorpaket 3 auch dann in lagegenauer Position gehalten, wenn für diverse Verankerungen 6 die starre Verbindung zum Fahrwegträger 1 abreißt, wenn sich also beispielsweise der Vergußmörtel von der Wandung der Durchbrüche 12 löst.

Ausgehend von der auf dem Grundgedanken der Erfindung aufbauenden Überlegung, Verankerungen von Funktionskomponenten in Positionierelemente für weitere Funktionskomponenten zu modifizieren, ist es Bestandteil der Erfindung, beispielsweise die Gleitleisten 4 mit Positionierelementen für eine Positionierung der Seitenführungsschienen 5 relativ zu den Gleitleisten 4 zu versehen und hierfür modifizierte Verankerungen der Gleitleisten 4 zu nutzen.

Grundsätzlich ist es auch möglich, mehrere Funktionskomponenten relativ zueinander positioniert in eine definierte Lage zum Fahrwegträger 1 zu bringen.

## Patentansprüche

1. Verfahren zur Anordnung von Funktionskomponenten an einer Tragkonstruktion von Fahrwegen (1) für spurgebundene Fahrzeuge, insbesondere Magnetschwebebahnen, worin die Tragkonstruktion mit Kragarmen (2) ausgestattet ist, bei dem mindestens zwei Funktionskomponenten (3, 4) relativ zueinander lagegenau angeordnet werden, dadurch gekennzeichnet, daß eine erste Funktionskomponente (3) mit Positionierelementen (6, 10) versehen wird, daß die Positionierelemente (6, 10) in, im Bereich der Kragarme (2) des Fahrwegträgers (1) vorgesehene, Durchbrüche (12) eingesetzt werden und diese durchgreifen, und daß danach gegenseitig an den Positionierelementen (6, 10) eine zweite Funktionskomponente (4) zur Anlage gebracht wird.

2. Verfahren nach Anspruch 1, dadurch gekennzeichnet, daß die erste Funktionskomponente (3) relativ zur Tragkonstruktion des Fahrweges (1) lagegenau angeordnet wird.

3. Verfahren nach Anspruch 1 oder 2, dadurch gekennzeichnet, daß die zweite Funktionskomponente (4) mit den Positionierelementen (6, 10) der ersten Funktionskomponente (3) in vorbestimmter Relativlage der Funktionskomponenten (3, 4) zueinander stoffschlüssig verbunden wird.

4. Verfahren nach Anspruch 1, 2 oder 3, dadurch gekennzeichnet, daß die mit der ersten Funktionskomponente (3) verbundenen Positionierelemente (6, 10) als Halteelemente für eine Verankerung in der Tragkonstruktion des Fahrweges (1) ausgebildet werden und eine starre Verbindung dieser Positionierelemente (6, 10) mit der Tragkonstruktion hergestellt wird.

5. Anordnung von Funktionskomponenten an einer Tragkonstruktion von Fahrwegen (1) für spurgebundene Fahrzeuge, insbesondere Magnetschwebebahnen, bei der sich mindestens zwei Funktionskomponenten (3, 4) in definierter Lage zueinander und zum Fahrweg (1) befinden, dadurch gekennzeichnet, daß an der ersten Funktionskomponente (3) Positionierelemente (6, 10) vorgesehen sind, die in definiertem Abstand zu einer Funktionsfläche (11) der ersten Funktionskomponente (3) Anschlußflächen (13) für eine gegenseitige, relativ zur ersten Funktionskomponente (3) lagegenaue Anordnung der zweiten Funktionskomponente (4) aufweisen und daß am Fahrweg (1) Anschlußorte (12) für die erste Funktionskomponente (3) vorgesehen sind, in die die Positionierelemente (6, 10) der ersten Funktionskomponente (3) eingefügt sind.

6. Anordnung nach Anspruch 5, dadurch gekennzeichnet, daß die Kragarme (2) des Fahrweges (1) mit Durchbrüchen (12) versehen sind, in denen die Positionierelemente (6, 10) der ersten Funktionskomponente (3) Aufnahme finden.

7. Anordnung nach Anspruch 5 oder 6, dadurch gekennzeichnet, daß Positionierelemente der ersten Funktionskomponente (3) als Befestigungsmittel (6) der ersten Funktionskomponente (3) an der Tragkonstruktion des Fahrweges (1) ausgebildet sind.

8. Anordnung nach Anspruch 5, 6 oder 7, dadurch gekennzeichnet, daß die Positionierelemente der ersten Funktionskomponente (3) aus Verankerungen (6) und Verbindungsstegen (10) mit Stirnflächen (13) als Anschlußflächen für die lagegenaue Anordnung der zweiten Funktionskomponente (4) zusammengesetzt sind.

9. Anordnung nach Anspruch 5, 6, 7 oder 8, dadurch gekennzeichnet, daß es sich bei der ersten Funktionskomponente um Statorpakete (3) handelt.

10. Anordnung nach Anspruch 9, dadurch gekennzeichnet, daß die Statorpakete (3) form- und kraftschlüssig über Nuttraversen (7) und Schraubverbindungen (9) mit den Ankerbolzen (8) der Verankerung (6) verbunden sind, wobei der von der Nuttraverse (7) ausgehende Formschluß erst nach Ausfall des von den Schraubverbindungen (9) vermittelten Kraftschlusses wirksam wird.

## Claims

1. Method of arranging of functional components on the support structure of tracks (1) for rail-borne vehicles, in particular magnetic cushion trains, in which the support structure is equipped with projecting arms (2), in which at least two functional components (3,4) are arranged in precise positions relative to each other, **characterised in that** a first functional component (3) is provided with positioning elements (6,10), and that the positioning elements (6,10) are inserted into and engage through apertures (12) provided in the region of the projecting arms (2) of the track carrier (1), and that a second functional component (4) is then mutually rested on the positioning elements (6,10).

2. Method according to Claim 1, **characterised in that** the first functional component (3) is arranged in precise position relative to the support structure of the track (1).

3. Method according to Claim 1 or 2, **characterised in that** the second functional component (4) is mass-fit connected to each other with the positioning elements (6,10) of the first functional component (3) in a pre-determined relative position of the functional components (3,4).

4. Method according to Claim 1, 2 or 3, **characterised in that** the positioning elements (6,10) connected with the first functional component (3) are configured as securing elements for an anchoring in the support structure of the track (1) and that a rigid connection of these positioning elements (6, 10) is established with the support structure.

5. Arrangement of functional components on a support structure of tracks (1) for rail-borne vehicles, in particular for magnetic cushion trains, in which at least two functional components (3, 4) are arranged in a defined position to each other and to the track (1), **characterised in that** positioning elements (6, 10) are provided at the first functional component (3), said positioning elements having connection areas (13) for a mutual precisely positioned arrangement of the second functional component (4) in relation to the first functional component (3) at a defined distance to a functional area (11) of the first functional component (3), and that connection locations (12) for the first functional component (3) are provided at the track (1) into which the positioning elements (6, 10) of the first functional component (3) are inserted.

6. Arrangement according to Claim 5, **characterised in that** the projecting arms (2) of the track (1) are provided with apertures (12) into which the positioning elements (6, 10) of the first functional component (3) are accommodated.

7. Arrangement as per Claim 5 or 6, **characterised in that** positioning elements of the first functional component (3) are configured as fixing means (6) of the first functional component (3) on the support structure of the track (1).

8. Arrangement according to Claim 5, 6, or 7, **characterised in that** the positioning elements of the first functional component (3) are composed of anchorings (6) and connection webs (10) with front faces (13) to serve as connection areas for the position-precise arrangement of the second functional component (4).

9. Arrangement according to Claim 5, 6, 7, or 8, **characterised in that** the first functional component represents stator packs (3).

10. Arrangement according to Claim 9, **characterised in that** the stator packs (3) are connected in a form-fit and non-positive connection via grooved traverses (7) and screwed unions (9) with the anchor bolts (8) of the anchoring (6), with the form-fit connection proceeding from the grooved traverse (7) becoming effective only after failure of the non-positive connection imparted by the screw unions (9).

## Revendications

1. Procédé d'installation d'éléments fonctionnels sur une structure porteuse de voies (1) destinées à des véhicules guidés, notamment des véhicules à sustentation magnétique par lequel la structure porteuse est équipée de bras de projection (2), deux éléments fonctionnels (3, 4) étant au moins dans une position précise l'un par rapport à l'autre, caractérisé en ce qu'un premier élément fonctionnel (3) est pourvu d'éléments de positionnement (6, 10), que les éléments de positionnement (6, 10) sont placés dans des ouvertures (12) prévues au niveau des bras de projection (2) du support de voie (1) et s'y engagent et qu'un deuxième élément fonctionnel (4) est ensuite porté en appui de l'autre côté sur les éléments de positionnement (6, 10).

2. Procédé selon la revendication 1 caractérisé en ce que le premier élément fonctionnel (3) est disposé dans une position précise par rapport à la structure porteuse de la voie (1).

3. Procédé selon la revendication 1 ou 2 caractérisé en ce que le deuxième élément fonctionnel (4) est relié par un joint de soudure ou de brasage aux éléments de positionnement (6, 10) du premier élément fonctionnel (3) dans une position relative déterminée par rapport aux éléments fonctionnels (3, 4) l'un par rapport à l'autre.

4. Procédé selon la revendication 1, 2 ou 3 caractérisé en ce que les éléments de positionnement (6, 10) reliés au premier élément fonctionnel (3) sont conçus comme éléments de retenue pour un ancrage dans la structure porteuse de la voie (1) et qu'une liaison rigide de ces éléments de positionnement (6, 10) est ainsi réalisée avec la structure porteuse.

5. Installation d'éléments fonctionnels sur une structure porteuse de voies (1) destinées à des véhicules guidés, notamment des véhicules à sustentation magnétique, dans laquelle au moins deux éléments fonctionnels (3, 4) se trouvent dans une position définie l'un par rapport à l'autre et par rapport à la voie (1), caractérisée en ce que des éléments de positionnement (6, 10) sont prévus sur le premier élément fonctionnel (3), lesdits éléments de positionnement présentant à une distance définie d'une surface fonctionnelle (11) du premier élément fonctionnel (3) des surfaces de raccordement (13) pour une installation du deuxième élément fonctionnel (4) de l'autre côté et dans une position précise par rapport au premier élément fonctionnel (3) et que des points de raccordement (12) sont prévus sur la voie (1) pour le premier élément fonctionnel (3) dans lequel sont insérés les éléments de positionnement (6, 10) du premier élément fonctionnel (3).

6. Installation selon la revendication 5 caractérisée en ce que les bras de projection (2) de la voie (1) sont pourvus d'ouvertures (12) dans lesquelles sont logés les éléments de positionnement (6, 10) du premier élément fonctionnel (3).

7. Installation selon la revendication 5 ou 6 caractérisée en ce que les éléments de positionnement du premier élément fonctionnel (3) sont conçus comme moyens de fixation (6) du premier élément fonctionnel (3) sur la structure porteuse de la voie (1).

8. Installation selon la revendication 5, 6 ou 7 caractérisée en ce que les éléments de positionnement du premier élément fonctionnel (3) sont constitués d'ancrages (6) et de traverses de jonction (10) avec des faces avant (13) servant de surfaces de raccordement pour la disposition du deuxième élément fonctionnel (4) dans une position précise.

9. Installation selon la revendication 5, 6, 7 ou 8 caractérisée en ce que le premier élément fonctionnel est constitué par des paquets stators (3).

10. Installation selon la revendication 9 caractérisée en ce que les paquets stators (3) sont reliés via des traverses rainurées (7) et des assemblages vissés (9) aux boulons d'ancrage (8) de l'ancrage (6) en constituant une adhérence et un crabotage, le crabotage partant de la traverse rainurée (7) ne devenant actif qu'après la perte de l'adhérence générée par les assemblages vissés (9).
